# EUROPÄISCHE PATENTSCHRIFT

(11) **EP 1 956 324 B1**
(45) Veröffentlichungstag und Bekanntmachung des Hinweises auf die Patenterteilung: **16.03.2016**
(21) Anmeldenummer: 08001767.6
(22) Anmeldetag: 31.01.2008
(51) Int. Cl.: F25D 25/02

(54) **Kühlschrank mit mindestens einem Tablar**
Fridge with at least one tray
Réfrigérateur doté d'au moins une étagère

(30) Priorität: 09.02.2007 CH 2212007
(43) Veröffentlichungstag der Anmeldung: 13.08.2008
(73) Patentinhaber: Forster Küchen- & Kühltechnik AG, 9320 Arbon (CH)
(72) Erfinder: Oechsle, Hans-Peter, 6830 Ronkweil (AT)
(74) Vertreter: Mirza, Akram Karim

(56) Entgegenhaltungen:
- EP-A1- 0 619 464
- EP-A1- 1 431 687
- US-A- 2 657 894
- US-A1- 2001 025 508
- US-A1- 2006 097 613

## Beschreibung

Die Erfindung betrifft einen Kühlschrank mit mindestens einem Tablar gemäss dem Oberbegriff des Anspruches 1.

Kühlschränke mit herausnehmbaren Tablaren sind allgemein bekannt und in verschiedensten Ausgestaltungen auf dem Markt erhältlich. Die Tablare aus Glas, Kunststoff, Lochblech oder gitterförmige Tablare werden in der Regel in Nuten in den Seitenwänden des Kühlschrankes oder in an den Seitenwänden angebrachte Schienen eingeschoben oder auf entsprechende Auflageflächen gelegt. Von Nachteil ist es, dass sie z.B. beim Herausnehmen der im Kühlschrank aufbewahrten Ware ungewollt verrutschen können, so dass beispielsweise bestimmte Produkte durch entstehende Spalten nach unten fallen können.

Das Dokument EP 1 431 687, das alle Merkmale des Oberbegriffs des Anspruchs 1 offenbart, beschreibt Klammern zur Fixierung von Tablaren in Kühl- oder Tiefkühlschränken. An den Seitenwänden des Nutzraums sind längliche Führungen und an deren Enden Erweiterungen angeordnet, welche mit den Klammern ineinandergreifen.

Der vorliegenden Erfindung liegt die Aufgabe zugrunde, einen Kühlschrank der eingangs genannten Art zu schaffen, bei welchem die Tablare im Kühlschrank-Innenraum rutschsicher platziert und dennoch in einer einfachen Weise wieder herausgenommen werden können.

Diese Aufgabe wird erfindungsgemäss durch einen Kühlschrank mit den Merkmalen des Anspruches 1 gelöst.

Weitere bevorzugte Ausgestaltungen des erfindungsgemässen Kühlschrankes bilden den Gegenstand der abhängigen Ansprüche.

Erfindungsgemäss ist dem Tablar ein von Hand betätigbares Rastmittel zum Fixieren des im Innenraum positionierten Tablars zugeordnet, welches mit einem dem Innenraum zugeordneten Gegenelement wirkverbunden ist. Durch diese beiden Teile wird das im Kühlschrank-Innenraum positionierte Tablar in seiner Stellung fixiert und an unvorgesehenen Schiebebewegungen oder am unvorgesehenen Anheben gehindert.

Die Rastmittel werden in einer vorderen, türseitigen Leiste des Tablars untergebracht, wobei die Gegenelemente im vorderen, türseitigen Bereich der Seitenwände angeordnet sind. Somit sind die von Hand betätigbaren Rastmittel gut zugänglich.

Das Rastmittel umfasst einen in einem im wesentlichen hülsenförmigen Leistenteil längs- und drehbeweglich angeordneten und von einer Feder belasteten Bolzen, der mit einem von Hand betätigbaren Verriegelungsteil versehen und von diesem entgegen der Kraft der Feder in einer eingezogenen Stellung im Leistenteil gehalten ist.

Bei der Entriegelung des Verriegelungsteils wird der Bolzen durch die Kraft der Feder in eine Stellung gedrückt, in der er seitlich aus der Leiste hinausragt und in das bereits erwähnte Gegenelement im Kühlschrank-Innenraum einrastet.

In einer besonders bevorzugten Weise ist das Tablar zu beiden Seiten mit je einem Rastmittel versehen, das mit je einem der jeweiligen Seitenwand des Kühlschrankes zugeordneten Gegenelement zusammenwirkt.

Die Erfindung wird nachfolgend anhand der Zeichnung näher erläutert. Es zeigen:
- Fig. 1: ein Ausführungsbeispiel eines Tablars für einen erfindungsgemässen Kühlschrank in Frontansicht;
- Fig. 2: das Tablar nach Fig. 1 in Seitenansicht, in einem verkleinerten Massstab;
- Fig. 3: ein Rastmittel für das Tablar nach Fig. 1 in perspektivischer Darstellung; und
- Fig. 4: einen Leistenteil des Tablars als Lagerelement für das Rastmittel nach Fig. 3.

In Fig. 1 und 2 ist ein Tablar 1 für einen Kühlschrank dargestellt, das einen mit einer vorderen Leiste 3 einerseits und einer hinteren Leiste 4 anderseits versehenen Tragteil 2 beispielsweise aus Glas (Fig. 2) aufweist. Beim Tragteil 2 könnte es sich durchaus auch um einen Kunststoffteil, ein Lochblech oder um ein Gitter handeln. Das Tablar 1 kann im Kühlschrank-Innenraum auf einer bestimmten Höhe platziert und aus diesem z.B. zur Reinigung herausgenommen werden, wobei Seitenwände des Kühlschrankes mit Mitteln zum Hineinschieben oder Auflegen des Tablars in den Innenraum (beispielsweise mit Nuten in den Seitenwänden, mit an den Seitenwänden angebrachten Schienen oder mit anderen Auflageflächen) versehen sind.

Erfindungsgemäss ist das Tablar 1 mit mindestens einem von Hand betätigbaren Rastmittel 5 versehen, das mit einem im Kühlschrank-Innenraum vorgesehenen Gegenelement zusammenwirkt, und mittels welchem das im Innenraum positionierte Tablar fixiert werden kann, bis es gewünscht wird, das Tablar wieder herauszunehmen, um es beispielsweise zu reinigen oder in seiner Höhe zu verstellen.

Bei der in Fig. 1 und 2 dargestellten, besonders bevorzugten Ausführungsform ist das Tablar 1 zu beiden Seiten mit je einem Rastmittel 5 versehen, das mit je einem der jeweiligen Seitenwand des Kühlschrankes zugeordneten Gegenelement zusammenwirkt, wie noch weiter unten beschrieben wird. Die beiden Rastmittel 5 sind in der vorderen Leiste 3 untergebracht, die sich beim im Kühlschrank-Innenraum positionierten Tablar 1 bei der Kühlschranktür befindet, und auch entsprechende Gegenelemente sind im vorderen, türseitigen Bereich der Seitenwände vorgesehen. Somit sind die von Hand betätigbaren Rastmittel 5 besser zugänglich, als wenn sie der hinteren Leiste 4 zugeordnet wären.

Die vordere Tablar-Leiste 3 ist zu beiden Seiten mit je einem im wesentlichen hülsenförmigen Leistenteil 6 versehen (vgl. auch Fig. 4), in welchem jeweils das Rastmittel 5 untergebracht ist. Das insbesondere aus Fig. 3 ersichtliche Rastmittel 5 umfasst einen in einer Öffnung 7 des Leistenteils 6 (Fig. 2 und 4) längs- und drehbeweglich angeordneten und von einer Feder 9 belasteten Bolzen 10, der mit einem von Hand betätigbaren Verriegelungsteil 11 ausgestattet ist. Der Verriegelungsteil 11 umfasst einen vom Bolzen 10 radial wegragenden und durch einen Längsschlitz 12 des Leistenteils 6 hindurch aus dem Leistenteil 6 hinausragenden Steg 13 mit einem Handgriff 14, über welchen der Bolzen 10 in der Öffnung 7 des Leistenteils 6 entgegen der Kraft der Feder 9 längs verstellt und verschwenkt werden kann.

Je nach der Drehstellung des Steges 13 kann der Verriegelungsteil 11 mit seiner Auflagefläche 15 (Fig. 1 und 4) auf einem Quersteg 16 des Leistenteils 6 bzw. seiner Stirnfläche 16' abgestützt und dabei der Bolzen 10 entgegen der Kraft der Feder 9 in einer eingezogenen axialen Stellung im Leistenteil 6 gehalten werden, wie es in der rechten Hälfte der Fig. 1 gezeigt wird. In dieser Stellung des Rastmittels 5 bzw. der beiden Rastmittel 5 kann das Tablar 1 wie gewohnt aus dem Kühlschrank-Innenraum herausgenommen und wieder eingesetzt werden.

Nach dem Einsetzen des Tablars 1 in den Kühlschrank-Innenraum kann durch Verstellen des Verriegelungsteiles 11 bzw. durch Verschwenken des Steges 13 die axiale Abstützung der Auflagefläche 15 auf der Stirnfläche 16' aufgehoben und der Bolzen 10 durch die Kraft der Feder 9 in eine Stellung gedrückt werden, in der er seitlich aus der Leiste 3 hinausragt und in das bereits erwähnte Gegenelement im Kühlschrank-Innenraum einrastet. Der Steg 13 kann in dieser Drehstellung ungehindert im Längsschlitz 12 des Leistenteils 6 bewegt werden, bis die Auflagefläche 15 auf einer weiteren Stirnfläche 17 des Leistenteils 6 zur Anlage kommt, wie es in der linken Hälfte der Fig. 1 gezeigt wird.

Das jeweilige Gegenelement für den Bolzen 10 kann als ein Loch, eine Nut oder eine Vertiefung in der Kühlschrank-Seitenwand oder in einer an der Seitenwand angebrachten Leiste ausgebildet sein. Durch diese beiden Teile wird das im Kühlschrank-Innenraum positionierte Tablar 1 in seiner Stellung fixiert und an unvorgesehenen Schiebebewegungen oder am unvorgesehenen Anheben gehindert. Das Ein- und Ausrasten des jeweiligen Rastmittels 5 bzw. die Verriegelung und Entriegelung des Verriegelungsteils 11 ist äusserst einfach.

Das erfindungsgemässe Rastmittel 5 wird vorzugsweise aus einem geeigneten Kunststoff hergestellt, wobei der Bolzen 10 mit dem Verriegelungsteil 11 sowie die Feder 9 mit Vorteil einstückig ausgebildet sind. Es handelt sich somit um einen herstellungstechnisch einfachen und kostengünstigen Teil.

Auch die hintere sowie auch die vordere, die Rastmittel 5 aufnehmende Tablar-Leiste bestehen vorzugsweise aus einem Kunststoff.

## Patentansprüche

1. Kühlschrank mit mindestens einem Tablar (1), das im Kühlschrank-Innenraum auf einer bestimmten Höhe platzierbar und aus diesem herausnehmbar ist, wobei Seitenwände des Kühlschrankes mit Mitteln zum Hineinschieben oder Auflegen des Tablars in den Innenraum versehen sind, wobei dem Tablar (1) ein von Hand betätigbares Rastmittel (5) zum Fixieren des im Innenraum positionierten Tablars (1) zugeordnet ist, welches mit einem dem Innenraum zugeordneten Gegenelement wirkverbunden ist, wobei das Rastmittel (5) in einer vorderen, türseitigen Leiste (3) des Tablars (1) untergebracht ist, wobei das Gegenelement im vorderen, türseitigen Bereich der Seitenwand angeordnet ist, **dadurch gekennzeichnet, dass** das Rastmittel (5) einen in einem im wesentlichen hülsenförmigen Leistenteil (6) längs- und drehbeweglich angeordneten und von einer Feder (9) belasteten Bolzen (10) umfasst, der mit einem von Hand betätigbaren Verriegelungsteil (11) versehen und von diesem entgegen der Kraft der Feder (9) in einer eingezogenen Stellung im Leistenteil (6) gehalten ist, wobei der Bolzen (10) bei Entriegelung des Verriegelungsteils (11) durch die Kraft der Feder (9) seitlich aus der Leiste (3) hinausragend in das Gegenelement einrastbar ist.

2. Kühlschrank nach Anspruch 1, **dadurch gekennzeichnet, dass** je ein Rastmittel (5) zu beiden Seiten des Tablars (1) vorgesehen und mit je einem der jeweiligen Seitenwand des Kühlschrankes zugeordneten Gegenelement wirkverbunden ist.

3. Kühlschrank nach Anspruch 1, **dadurch gekennzeichnet, dass** das Gegenelement als ein Loch, eine Nut oder eine Vertiefung in der Seitenwand oder in einer an der Seitenwand angebrachten Leiste ausgebildet ist.

4. Kühlschrank nach Anspruch 1 oder 3, **dadurch gekennzeichnet, dass** der Verriegelungsteil (11) einen vom Bolzen (10) radial wegragenden und durch einen Längsschlitz (12) des Leistenteils (6) hindurch aus dem Leistenteil (6) hinausragenden Steg (13) mit einem Handgriff (14) aufweist, über welchen der Bolzen (10) in einer Öffnung (7) des Leistenteils (6) entgegen der Kraft der Feder (9) längsverstellbar und zur Verriegelung oder Entriegelung verschwenkbar ist.

5. Kühlschrank nach einem der Ansprüche 1, 3 oder 4, **dadurch gekennzeichnet, dass** der Bolzen (10) mit dem Verriegelungsteil (11) sowie die Feder (9) einstückig ausgebildet sind.

6. Kühlschrank nach Anspruch 5, **dadurch gekennzeichnet, dass** das einstückige, den Bolzen (10) mit dem Verriegelungsteil (11) sowie die Feder (9) umfassende Rastmittel (5) aus Kunststoff besteht.

7. Kühlschrank nach einem der Ansprüche 1 oder 3 bis 6, **dadurch gekennzeichnet, dass** die vordere Tablar-Leiste (3) mit den die Rastmittel (5) aufnehmenden Leistenteilen (6) aus Kunststoff besteht.

## Claims

1. Refrigerator with at least a tray (1) which can be placed in the interior of the refrigerator at a certain height and which can be removed therefrom, wherein side walls of the refrigerator are provided with means for pushing in or laying the tray in the interior, wherein a catch means (5) which can be operated by hand for fixing the tray (1) positioned inside the interior is attributed to the tray and which is in operative connection with a counterpart element attributed to the interior, wherein the catch means (5) is positioned in a door-side front rail (3) of the tray (1), wherein the counterpart element is arranged in the door-side front area of the side wall, **characterized in that** the catch means (5) comprises a bolt (10) loaded by a spring (9) and arranged in a substantially sleeve-shaped rail part (6) in a longitudinally movable and rotatable manner, wherein the bolt is provided with a locking part (11) which can be actuated manually, from which it is kept against the spring (9) force in the rail part (6) in a retracted position, wherein the bolt (10) can be clamped into the counterpart element such that it protrudes laterally out of the rail (3) by the force of the spring (9) during unlatching the locking part (11).

2. Refrigerator according to claim 1, **characterized in that** a catch means (5) is provided on each of the two sides of the tray (1), each being in operative connection with a counterpart element attributed to the respective side wall of the refrigerator.

3. Refrigerator according to claim 1, **characterized in that** the counterpart element is formed as a hole, a groove or a cavity in the side wall or in a strip attached on the side wall.

4. Refrigerator according to claim 1 or 3, **characterized in that** the locking part (11) has a bridge (13) with a handle (14), which extends radially away from the bolt (10) and protrudes out of the rail part (6) through a longitudinal slit (12) of the rail part (6), via which the bolt (10) is pivotable inside an opening (7) of the rail part (6), against the force of the spring (9), in a length adjustable manner for locking or unlatching.

5. Refrigerator according to claim 1, 3 or 4, **characterized in that** the bolt (10) and the locking part (11) as well as the spring (9) are formed in one piece.

6. Refrigerator according to claim 5, **characterized in that** the catch means (5) comprising the bolt (10) being in one piece with the locking part (11) as well as the spring (9) is made of plastic.

7. Refrigerator according to one of the claims 1 or 3 to 6, **characterized in that** the front tray-rail (3) with the rail parts (6) receiving the catch means (5) is made of plastic.

## Revendications

1. Réfrigérateur avec au moins une tablette (1) qui peut être placée à l'intérieur du réfrigérateur à une certaine hauteur et qui peut être enlevée du même, des parois latérales du réfrigérateur étant prévues avec des moyens d'insérer ou de poser la tablette à l'intérieur, un moyen d'encliquetage (5) opérable manuellement pour fixer la tablette (1) positionnée à l'intérieur étant attribué à la tablette et étant en connexion d'opération avec un élément opposé attribué à l'intérieur, le moyen d'encliquetage (5) étant positionné dans une aine frontale (3) de la tablette (1), située du côté de la porte, l'élément opposé étant arrangé dans la région frontale de la paroi latérale du côté porte, **caractérisé en ce que** le moyen d'encliquetage (5) comprend un boulon (10) chargé par un ressort (9) et arrangé dans une partie d'aine (6) essentiellement en forme de manchette de manière à pouvoir être déplacé longitudinalement et tourné, le boulon ayant une partie de verrouillage (11) apte à être opérée manuellement, à partir de laquelle il peut être gardé dans la partie d'aine (6) contre la force du ressort (9) dans une position retraite, le boulon (10) pouvant être encliqueté dans l'élément opposé de sorte qu'il fasse saille latéralement hors de la aine (3) par la force du ressort (9) pendant décliqueter la partie de verrouillage (11).

2. Réfrigérateur selon la revendication 1, **caractérisé en ce qu'**un moyen d'encliquetage (5) est prévu de chaque côté de la tablette (1), chaque étant en connexion d'opération avec un élément opposé attribué à la respective paroi latérale du réfrigérateur.

3. Réfrigérateur selon la revendication 1, **caractérisé en ce que** l'élément opposé est en forme de trou, rainure ou cavité dans la paroi latérale ou dans une aine attachée à la paroi latérale.

4. Réfrigérateur selon l'une des revendications 1 à 3, **caractérisé en ce que** la partie de verrouillage (11) a une traverse (13) avec une poignée (14), s'éloignant radialement du boulon (10) et faisant saille de la partie d'aine (6) à travers une fente longitudinale (12) de la partie d'aine (6), par laquelle le boulon (10) est pivotable à l'intérieur d'une ouverture (7) de la partie d'aine (6), contre la force du ressort (9), de manière ajustable en longueur afin de verrouiller ou déverrouiller.

5. Réfrigérateur selon la revendication 1, 3 ou 4, **caractérisé en ce que** le boulon (10) et la partie de verrouillage (11) ainsi que le ressort (9) sont formés en une pièce.

6. Réfrigérateur selon la revendication 5, **caractérisé en ce que** le moyen d'encliquetage (5) qui comprend le boulon (10) en une pièce avec la partie de verrouillage (11) ainsi que le ressort (9) sont en plastique.

7. Réfrigérateur selon l'une des revendications 1 ou 3 à 6, **caractérisé en ce que** l'aine frontale (3) de la tablette avec les parties d'aine (6) qui reçoivent le moyen d'encliquetage (5) sont en plastique.
